# EUROPÄISCHE PATENTSCHRIFT

(11) **EP 3 118 431 B1**
(45) Veröffentlichungstag und Bekanntmachung des Hinweises auf die Patenterteilung: **07.03.2018**
(21) Anmeldenummer: 16180383.8
(22) Anmeldetag: 13.10.2015
(51) Int. Cl.: F01N 3/28, F01N 13/18, F01N 3/021

(54) **VERFAHREN ZUR HERSTELLUNG EINER ABGASBEHANDLUNGSANORDNUNG**
METHOD FOR MANUFACTURING AN EXHAUST GAS TREATMENT DEVICE
PROCÉDÉ POUR LA FABRICATION D'UN SYSTÈME DE TRAITEMENT DE GAZ D'ÉCHAPPEMENT

(30) Priorität: 27.10.2014 DE 102014221828
(43) Veröffentlichungstag der Anmeldung: 18.01.2017
(62) Teilanmeldung aus: 15189479.7
(73) Patentinhaber: Eberspächer Exhaust Technology GmbH & Co. KG, 66539 Neunkirchen (DE)
(72) Erfinder: Ferencak, Marcel, 73760 Ostfildern (DE)
(74) Vertreter: RLTG

(56) Entgegenhaltungen:
- DE-A1- 19 945 350
- JP-A- 2003 176 717
- US-A1- 2007 163 118
- US-A1- 2007 231 222

## Beschreibung

Die vorliegende Erfindung betrifft eine Abgasbehandlungsanordnung, die beispielsweise im Abgasströmungsweg einer Brennkraftmaschine eines Kraftfahrzeugs angeordnet werden kann, um aus den eine Brennkraftmaschine verlassenen Abgasen Rußpartikel herauszufiltern bzw. die Abgase einer katalytischen Reaktion zu unterziehen.

In den Abgasströmungsweg einer von Brennkraftmaschinen integrierte Abgasbehandlungsanordnungen sind im Allgemeinen mit einem im Wesentlichen zylindrisch, beispielsweise kreiszylindrisch ausgebildeten, sich entlang einer Trägerlängsachse erstreckenden, rohrartigen Träger aufgebaut. Dieser Träger ist mit zwei z. B. im Wesentlichen identischen Trägerelementen, allgemein auch als Halbschalen bezeichnet, ausgebildet. Die Trägerelemente weisen jeweilige vom ersten axialen Endbereich des herzustellenden Trägerkörpers zum zweiten axialen Endbereich desselben sich im Wesentlichen parallel zur Trägerlängsachse erstreckende Verbindungsabschnitte auf. Beim Zusammensetzen eines Trägerkörpers einer so aufgebauten Abgasbehandlungsanordnung wird zunächst in einem der Trägerelemente ein beispielsweise als Rußpartikelfilterelement oder als Katalysatorelement ausgebildetes Abgasbehandlungselement angeordnet, wobei das Abgasbehandlungselement an seinem Außenumfangsbereich von wenigstens einer Lage von dieses im fertiggestellten Trägerkörper fest arretierende Fasermaterial umgeben ist. Nachfolgend wird das andere Trägerelement auf das das Abgasbehandlungselement bereits enthaltende Trägerelement in einer Zusammenführbewegungsrichtung zu bewegt, wobei die Verbindungsabschnitte der beiden Trägerelemente jeweils im Wesentlichen in einer zur Zusammenführbewegungsrichtung orthogonal stehenden Ebene angeordnet sind. Am Ende der Aufeinanderzubewegung der beiden Trägerelemente kommen deren Verbindungsabschnitte in gegenseitigen Kontakt, so dass mit den jeweils sich berührenden Verbindungsabschnitten zwei Verbindungsbereiche gebildet sind, in welchen die beiden das von Fasermaterial umgebene Abgasbehandlungselement zwischen sich einschließenden und festhaltenden Trägerelemente beispielsweise durch Verschweißung miteinander verbunden werden können.

Bei Herstellung einer Abgasbehandlungsanordnung in der vorangehend beschriebenen Art und Weise besteht das Problem, dass Fasern des das Abgasbehandlungselement umkleidenden Fasermaterials sich in den Bereich zwischen zwei in Kontakt miteinander gebrachten Verbindungsabschnitten hinein bewegen bzw. dort eingeklemmt werden. Da dies eine stabile und insbesondere auch abgasdichte Verbindung der beiden Trägerelemente erschwert bzw. verhindert, müssen vor dem endgültigen Aufeinanderzubewegung im Allgemeinen manuell die Fasern des Fasermaterials so nach innen gepresst werden, dass sie nicht in den Stoßbereich der miteinander zu verbindenden Verbindungsabschnitte der beiden Trägerelemente ragen.

Aus der DE 199 45 350 A1 ist ein Verfahren zur Herstellung einer Abgasbehandlungsanordnung bekannt. Bei diesem bekannten Verfahren werden zwei beispielsweise zueinander identische Trägerelemente mit näherungsweise U-förmigem Querschnitt eingesetzt, wobei die beiden U-Schenkel jedes Trägerelements, ausgehend von einem diese verbindenden, bogenförmigen Verbindungsbereich, unterschiedliche Längen aufweisen. Jedes der Trägerelemente weist an seinem kürzeren U-Schenkel einen abgesetzten Längsrand auf, welcher für den längeren U-Schenkel des anderen Trägerelements einen Aufnahmeraum bereitstellt, in welchem dieser verschieblich aufgenommen werden kann. Auf diese Art und Weise können durch Verschieben bezüglich einander die beiden Trägerelemente in eine geeignete Positionierung gebracht werden, um in dem von diesen umschlossenen Innenraum ein in eine Fasermaterialanlage eingebettetes Abgasbehandlungselement aufnehmen zu können.

Es ist die Aufgabe der vorliegenden Erfindung, ein Verfahren zur Herstellung einer Abgasbehandlungsanordnung, insbesondere für einen Abgasströmungsweg einer Brennkraftmaschine, vorzusehen, bei welchem die Ansammlung von Fasern von ein Abgasbehandlungselement umkleidendem Fasermaterial im Kontaktbereich zweier Trägerelemente vermieden wird.

Gemäß der vorliegenden Erfindung wird die vorangehend angegebene Aufgabe gelöst durch ein Verfahren zur Herstellung einer Abgasbehandlungsanordnung, insbesondere für einen Abgasströmungsweg einer Brennkraftmaschine, wobei die Abgasbehandlungsanordnung einen mit einem ersten Trägerelement und einem zweiten Trägerelement ausgebildeten, entlang einer Trägerlängsachse sich erstreckenden, rohrartigen Trägerkörper mit kreisrunder Umfangskontur mit einem ersten axialen Endbereich und einem zweiten axialen Endbereich und wenigstens ein in dem rohrartigen Trägerkörper unter Zwischenlagerung wenigstens einer Fasermateriallage getragenes Abgasbehandlungselement umfasst, umfassend die Maßnahmen:
a) Bereitstellen des ersten Trägerelements als Halbschale mit einem nach radial außen sich erstreckenden ersten Verbindungsabschnitt und einem nach radial außen sich erstreckenden zweiten Verbindungsabschnitt derart, dass der erste Verbindungsabschnitt und der zweite Verbindungsabschnitt sich im Wesentlichen parallel zur Trägerlängsachse vom ersten axialen Endbereich zum zweiten axialen Endbereich erstrecken,
b) Bereitstellen des zweiten Trägerelements als Halbschale mit einem nach radial außen sich erstreckenden dritten Verbindungsabschnitt und einem nach radial außen sich erstreckenden vierten Verbindungsabschnitt derart, dass der dritte Verbindungsabschnitt und der vierte Verbindungsabschnitt sich im Wesentlichen parallel zur Trägerlängsachse vom ersten axialen Endbereich zum zweiten axialen Endbereich erstrecken,
c) Anordnen des ersten Trägerelements derart, dass der erste Verbindungsabschnitt und der zweite Verbindungsabschnitt in einer Zusammenführbewegungsrichtung zueinander versetzt liegen,
d) Anordnen des zweiten Trägerelements derart, dass der dritte Verbindungsabschnitt und der vierte Verbindungsabschnitt in der Zusammenführbewegungsrichtung zueinander versetzt liegen,
e) Aufeinanderzubewegen des ersten Trägerelements und des zweiten Trägerelements in der Zusammenführbewegungsrichtung derart, dass der erste Verbindungsabschnitt mit dem dritten Verbindungsabschnitt in Kontakt tritt und der zweite Verbindungsabschnitt mit dem vierten Verbindungsabschnitt in Kontakt tritt.

Bei dieser erfindungsgemäßen Vorgehensweise wird aufgrund des bei den jeweiligen Verbindungsabschnitten der Trägerelemente vorhandenen Versatzes in der Zusammenführbewegungsrichtung dafür gesorgt, dass Fasern eines ein Abgasbehandlungselement umkleidenden Fasermaterials in der Endphase der Aufeinanderzubewegung nicht nach außen gezogen, sondern nach innen in Richtung auf das Abgasbehandlungselement zu gepresst werden und sich somit nicht im gegenseitigen Stoßbereich der in Kontakt miteinander tretenden Verbindungsabschnitte ansammeln.

Da ferner erfindungsgemäß die Maßnahmen a) und b) das Bereitstellen des ersten Trägerelements und des zweiten Trägerelements als zueinander vorzugsweise im Wesentlichen identische Blechumformteile umfassen, kann der Trägerkörper einerseits in einfacher und kostengünstiger Art und Weise hergestellt werden, besteht andererseits aber auch aus einem Material, das den im Abgasströmungsweg von Brennkraftmaschinen aufgrund der in den Abgasen transportierten Wärme im Allgemeinen entstehenden hohen Temperaturen standhält.

Um das Entstehen von Kippbewegungen eines oder beider Trägerelemente in der Endphase der Aufeinanderzubewegung vermeiden zu können, wird vorgeschlagen, dass bei Durchführung der Maßnahme e) der erste Verbindungsabschnitt mit dem dritten Verbindungsabschnitt und der zweite Verbindungsabschnitt mit dem vierten Verbindungsabschnitt im Wesentlichen gleichzeitig in Kontakt treten. Dies bedeutet, dass der Versatz des ersten Verbindungsabschnitts bezüglich des zweiten Verbindungsabschnitts im Wesentlichen dem Versatz zwischen dem dritten Verbindungsabschnitt und dem vierten Verbindungsabschnitt entspricht, zumindest in der Endphase der Aufeinanderzubewegung der beiden Trägerelemente.

Das erfindungsgemäße Verfahren umfasst vorteilhafterweise vor der Maßnahme e) eine Maßnahme f) zum Positionieren wenigstens eines von wenigstens einer Lage von Fasermaterial umgebenen Abgasbehandlungselements in dem ersten Trägerelement oder dem zweiten Trägerelement.

Weiter kann bei dem erfindungsgemäßen Verfahren nach der Maßnahme e) eine Maßnahme g) zum Verbinden des ersten Verbindungsabschnitts mit dem dritten Verbindungsabschnitt und des zweiten Verbindungsabschnitts mit dem vierten Verbindungsabschnitt, vorzugsweise durch Verschweißen, vorgesehen sein.

Wenigstens ein Abgasbehandlungselement kann als Rußpartikelfilterelement ausgebildet sein. Alternativ oder zusätzlich kann wenigstens ein Abgasbehandlungselement als Katalysatorelement ausgebildet sein.

Die vorliegende Erfindung wird nachfolgend mit Bezug auf die beiliegenden Figuren detailliert beschrieben. Es zeigt:
- Fig. 1: eine Axialansicht einer nicht erfindungsgemäß aufgebauten Abgasbehandlungsanordnung mit einem rohrartigen Trägerkörper und einem darin angeordneten und von Fasermaterial umgebenen Abgasbehandlungselement;
- Fig. 2: eine Seitenansicht der Abgasbehandlungsanordnung der Fig. 1 in Blickrichtung II in Fig. 1;
- Fig. 3: die beiden Trägerelemente des Trägerkörpers einer erfindungsgemäß aufgebauten Abgasbehandlungsanordnung vor dem Verbinden derselben miteinander;
- Fig. 4: die beiden Trägerelemente des Trägerkörpers der Fig. 3 nach dem Verbinden derselben miteinander;
- Fig. 5: eine Seitenansicht des in Fig. 4 dargestellten Trägerkörpers in Blickrichtung V in Fig. 4.

Die Fig. 1 und 2 zeigen eine nicht erfindungsgemäße Ausgestaltungsform einer allgemein mit 10 bezeichneten Abgasbehandlungsanordnung. Die Abgasbehandlungsanordnung 10 umfasst einen Trägerkörper 12, der im dargestellten Beispiel mit zwei zueinander im Wesentlichen identisch aufgebauten Trägerelementen 14, 16 ausgebildet ist. Die beiden allgemein auch als Halbschalen bezeichneten Trägerelemente 14, 16 sind vorzugsweise als Blechumformteile bereitgestellt und bilden zusammen einen Trägerkörper 12 mit im Wesentlichen rohrartiger, zylindrischer Gestalt, beispielsweise mit kreisrunder oder elliptischer Umfangskontur.

Der Trägerkörper 12 erstreckt sich entlang einer Trägerlängsachse L, welche in der Fig. 1 im Wesentlichen orthogonal zur Zeichenebene steht und in der Fig. 2 in der Zeichenebene liegt. Der Trägerkörper 12 weist einen ersten axialen Endbereich 18 und einen zweiten axialen Endbereich 20 auf. In diesen axialen Endbereichen 18, 20 kann der Trägerkörper 12 mit weiteren Leitungsbereichen eines Abgasströmungswegs einer Brennkraftmaschine verbunden werden.

An zwei bezüglich der Körperlängsachse L einander im Wesentlichen diametral gegenüberliegenden Verbindungsbereichen 22, 24 sind die beiden Trägerelemente 12, 14 miteinander fest verbunden. In diesen Verbindungsbereichen 22, 24 weist das erste Trägerelement 14 einen bezüglich der Längsachse L sich im Wesentlichen nach radial außen erstreckenden ersten Verbindungsabschnitt 26 für den ersten Verbindungsbereich 22 sowie einen zweiten Verbindungsabschnitt 28 für den zweiten Verbindungsbereich 24 auf. In entsprechender Weise weist das zweite Trägerelement 16 für den ersten Verbindungsbereich 22 einen bezüglich der Längsachse L sich im Wesentlichen nach radial außen erstreckenden dritten Verbindungsabschnitt 30 und für den zweiten Verbindungsbereich 24 einen vierten Verbindungsabschnitt 32 auf. Der erste Verbindungsabschnitt 26 des ersten Trägerelements 14 liegt im Zusammenbauzustand am dritten Verbindungsabschnitt 30 des zweiten Trägerelements 16 an. Entsprechend liegt der zweite Verbindungsabschnitt 28 des ersten Trägerelements 14 am vierten Verbindungsabschnitt 32 des zweiten Trägerelements 16 an. Im Bereich dieser vorzugsweise flächig aneinander anliegenden Verbindungsabschnitte 26, 30 bzw. 28, 32 sind die beiden Trägerelemente 14, 16 miteinander vorzugsweise durch Verschweißung fest verbunden.

Man erkennt in den Fig. 1 und 2 deutlich, dass die beiden Verbindungsbereiche 22, 24 und damit auch die Verbindungsabschnitte 26, 30 bzw. 28, 32 sich zur Körperlängsachse L nicht parallel erstrecken. Die beiden Verbindungsbereiche 22, 24 sind bezüglich einer die Trägerlängssachse L enthaltenden Referenzebene E, welche beispielsweise von den beiden Verbindungsbereichen 22, 24 in deren Längenmittenbereich durchschnitten wird, angestellt, also angewinkelt angeordnet.

Die beiden Verbindungsbereiche 22, 24 sind bezüglich dieser Referenzebene E gegensinnig angestellt, so dass sich aufgrund der im Wesentlichen kreisrunden Umfangskontur des Trägerkörpers 12 eine im Wesentlichen schraubenartige und gleichsinnige Erstreckung der beiden Verbindungsbereiche 22, 24 entlang des Umfangs des Trägerkörpers 12 ergibt.

Insbesondere aufgrund der im Wesentlichen diametral gegenüberliegenden Anordnung der beiden Verbindungsbereiche 22, 24 wird es möglich, die beiden Trägerelemente 14, 16 zueinander im Wesentlichen identisch auszugestalten. Dies führt zu vergleichsweise niedrigen Herstellungskosten. Die Schrägstellung der beiden Verbindungsbereiche 22, 24 sorgt dafür, dass im Herstellungsprozess der Abgasbehandlungsanordnung 10 beim Aufeinanderzubewegen der beiden Trägerelemente 14, 16 in einer Zusammenführbewegungsrichtung Z Fasern des das nur abschnittsweise dargestellte Abgasbehandlungselement 34 umkleidenden, allgemein auch als Lagermatte bezeichneten Fasermaterials dieses beispielsweise bereitgestellt als gewebeartiges oder vliesartiges Keramikmaterial, sich nicht im gegenseitigen Stoßbereich der Verbindungsabschnitte 26 und 30 bzw. 28 und 32 ansammeln. Vielmehr wird aufgrund der Schrägstellung der Verbindungsbereiche 22, 24 dafür gesorgt, dass die Fasern beim Aufeinanderzubewegen der Trägerelemente 14, 16 in der Zusammenführbewegungsrichtung Z nach innen gepresst werden. Manuelle Nachbearbeitungsvorgänge zum Entfernen von Fasern aus dem Stoßbereich der beiden Trägerelemente 14, 16 vor dem Verschweißen derselben können somit entfallen.

Eine erfindungsgemäße Ausgestaltungsform einer Abgasbehandlungsanordnung wird nachfolgend mit Bezug auf die Fig. 3 bis 5 beschrieben. Komponenten, welche vorangehend beschriebenen Komponenten hinsichtlich Aufbau bzw. Funktionsweise entsprechen, sind mit dem gleichen Bezugszeichen unter Hinzufügung des Anhangs "a" bezeichnet.

Bei der in den Fig. 3 bis 5 dargestellten Ausgestaltungsform einer Abgasbehandlungsanordnung 10a ist der Trägerkörper 12a mit zwei im Wesentlichen zueinander identisch ausgestalteten, beispielsweise als Blechumformteile bereitgestellten, halbschalenartigen Trägerelementen 14a und 16a aufgebaut. Die die Verbindungsbereiche 22a bzw. 24a bereitstellenden Verbindungsabschnitte 26a, 28a, 30a und 32a verlaufen bei dieser Ausgestaltungsform im Wesentlichen parallel zur Trägerlängsachse L und liegen vorzugsweise bezüglich dieser einander diametral gegenüberliegend.

Beim Zusammenbau dieser Ausgestaltungsvariante einer Abgasbehandlungsanordnung 10a wird zunächst beispielsweise das erste Trägerelement 14a so positioniert, dass dessen Verbindungsabschnitte 26a, 28a in der Zusammenführbewegungsrichtung zueinander versetzt liegen und beispielsweise einen Versatz V₁ aufweisen. Vor oder nach dem Positionieren des Trägerelements 14 in derartiger Weise kann das von dem Fasermaterial 36a umgebene Abgasbehandlungselement 34a in dem Trägerelement 14a positioniert werden.

Nachfolgend wird das zweite Trägerelement 16a in der Zusammenführbewegungsrichtung Z auf das erste Trägerelement 14a zu bewegt. Zumindest am Ende dieser Zusammenführbewegung ist das zweite Trägerelement 16a ebenfalls derart positioniert, dass dessen Verbindungsabschnitte 30a und 32a einen Versatz V₂ in der Zusammenführbewegungsrichtung Z aufweisen, der vorzugsweise im Wesentlichen identisch ist zum Versatz V₁ der beiden Verbindungsabschnitte 26a, 28a des Trägerelements 14a. Dies hat zur Folge, dass aufgrund des gleichsinnigen Versatzes bei den beiden Trägerelementen 14a, 16a die jeweils miteinander in Kontakt zu bringenden Verbindungsabschnitte 26a, 30a bzw. 28a, 32a im Verlaufe der Aufeinanderzubewegung zueinander im Wesentlichen den gleichen Abstand aufweisen, zumindest in der Endphase der Bewegung, also dann, wenn das zweite Trägerelement 16a sich über das im ersten Trägerelement 14a angeordnete Abgasbehandlungselement 34a bzw. das Fasermaterial 36a schiebt. Infolgedessen treten die den ersten Verbindungsbereich 22a bereitstellenden Verbindungsabschnitte 26a und 30a sowie die den zweiten Verbindungsbereich 24a bereitstellenden Verbindungsabschnitte 28a, 32a im Wesentlichen zeitgleich im gegenseitigen Kontakt. Nach dem Herstellen dieses Kontakts können in den beiden Verbindungsbereichen 22a, 24a die beiden Trägerelemente 14a durch Verschweißung miteinander fest und abgasdicht verbunden werden.

Auch mit der in den Fig. 3 bis 5 dargestellten Anordnung kann aufgrund des bei der Aufeinanderzubewegung der beiden Trägerelemente 14a, 16a vorhandenen Versatzes der Verbindungsabschnitte 26a, 28a bzw. 30a, 32a zueinander das Einklemmen von Fasern des Fasermaterials 36a zwischen den einander jeweils gegenüberliegenden Verbindungsabschnitten 26a, 30a bzw. 28a, 32a weitestgehend vermieden werden. Somit können Bearbeitungsvorgänge zum Pressen von Fasermaterial nach innen vermieden werden.

Es ist abschließend darauf hinzuweisen, dass selbstverständlich die Prinzipien der vorliegenden Erfindung auch bei anderer Ausgestaltung der Abgasbehandlungsanordnung Anwendung finden können. Beispielsweise könnten in einem Trägerkörper zwei oder mehrere Abgasbehandlungselemente angeordnet sein. Der Trägerkörper könnte grundsätzlich auch eine in Richtung der Körperlängsachse L sich verjüngende Kontur bzw. eine gekrümmte Gestalt mit entsprechend gekrümmter Körperlängsachse aufweisen.

## Patentansprüche

1. Verfahren zur Herstellung einer Abgasbehandlungsanordnung, insbesondere für einen Abgasströmungsweg einer Brennkraftmaschine, wobei die Abgasbehandlungsanordnung (10a) einen mit einem ersten Trägerelement (14a) und einem zweiten Trägerelement (16a) ausgebildeten, entlang einer Trägerlängsachse (L) sich erstreckenden, rohrartigen Trägerkörper (12a) mit kreisrunder Umfangskontur mit einem ersten axialen Endbereich (18a) und einem zweiten axialen Endbereich (20a) und wenigstens ein in dem rohrartigen Trägerkörper (12a) unter Zwischenlagerung wenigstens einer Fasermateriallage (36a) getragenes Abgasbehandlungselement (34a) umfasst, umfassend die Maßnahmen:
a) Bereitstellen des ersten Trägerelements (14a) als Halbschale mit einem nach radial außen sich erstreckenden ersten Verbindungsabschnitt (26a) und einem nach radial außen sich erstreckenden zweiten Verbindungsabschnitt (28a) derart, dass der erste Verbindungsabschnitt (26a) und der zweite Verbindungsabschnitt (28a) sich im Wesentlichen parallel zur Trägerlängsachse (L) vom ersten axialen Endbereich (18a) zum zweiten axialen Endbereich (20a) erstrecken,
b) Bereitstellen des zweiten Trägerelements (16a) als Halbschale mit einem nach radial außen sich erstreckenden dritten Verbindungsabschnitt (30a) und einem nach radial außen sich erstreckenden vierten Verbindungsabschnitt (32a) derart, dass der dritte Verbindungsabschnitt (30a) und der vierte Verbindungsabschnitt (32a) sich im Wesentlichen parallel zur Trägerlängsachse (L) vom ersten axialen Endbereich (18a) zum zweiten axialen Endbereich (20a) erstrecken,
wobei die Maßnahmen a) und b) das Bereitstellen des ersten Trägerelements (14a) und des zweiten Trägerelements (16) als zueinander im Wesentlichen identische Blechumformteile umfassen,
c) Anordnen des ersten Trägerelements (14a) derart, dass der erste Verbindungsabschnitt (26a) und der zweite Verbindungsabschnitt (28a) in einer Zusammenführbewegungsrichtung (Z) zueinander versetzt liegen,
d) Anordnen des zweiten Trägerelements (16a) derart, dass der dritte Verbindungsabschnitt (30a) und der vierte Verbindungsabschnitt (32a) in der Zusammenführbewegungsrichtung (Z) zueinander versetzt liegen,
e) Aufeinanderzubewegen des ersten Trägerelements (14a) und des zweiten Trägerelements (16a) in der Zusammenführbewegungsrichtung (Z) derart, dass der erste Verbindungsabschnitt (26a) mit dem dritten Verbindungsabschnitt (30a) in Kontakt tritt und der zweite Verbindungsabschnitt (28a) mit dem vierten Verbindungsabschnitt (32a) in Kontakt tritt.

2. Verfahren nach Anspruch 1,
**dadurch gekennzeichnet, dass** bei Durchführung der Maßnahme b) der erste Verbindungsabschnitt (26a) mit dem dritten Verbindungsabschnitt (30) und der zweite Verbindungsabschnitt (28a) mit dem vierten Verbindungsabschnitt (32a) im Wesentlichen zeitgleich in Kontakt treten.

3. Verfahren nach Anspruch 1 oder 2,
umfassend vor der Maßnahme e) eine Maßnahme f) zum Positionieren wenigstens eines von wenigstens einer Lage vom Fasermaterial (36a) umgebenen Abgasbehandlungselements (34a) in dem ersten Trägerelement (14) oder dem zweiten Trägerelement (16a),
oder/und
umfassend nach der Maßnahme e) eine Maßnahme g) zum Verbinden des ersten Verbindungsabschnitts (26a) mit dem dritten Verbindungsabschnitt (30a) und des zweiten Verbindungsabschnitts (28a) mit dem vierten Verbindungsabschnitt (32a) vorzugsweise durch Verschweißen.

## Claims

1. Method for manufacturing an exhaust gas treatment arrangement, in particular for an exhaust gas flow path of a combustion engine, wherein the exhaust gas treatment arrangement (10a) comprises a tubular carrier body (12a) with a circular circumferential contour with a first axial end region (18a) and a second axial end region (20a) adapted with a first carrier element (14a) and a second carrier element (16a) extending along a carrier longitudinal axis (L) and at least one exhaust gas treatment element (34a) carried in said carrier body (12a) with an intermediate positioning of at least one fiber material layer (36a), comprising the following measures:
a) providing the first carrier element (14a) as a half shell with a first connection section (26a) extending radially outwards and a second connection section (28a) extending radially outwards in such a way that the first connection section (26a) and the second connection section (28a) extend substantially parallel to the carrier longitudinal axis (L) from the first axial end region (18a) to the second axial end region (20a),
b) providing the second carrier element (16a) as a half shell with a third connection section (30a) extending radially outwards and a fourth connection section (32a) extending radially outwards in such a way that the third connection section (30a) and the fourth connection section (32a) extend substantially parallel to the carrier longitudinal axis (L) from the first axial end region (18a) to the second axial end region (20a),
wherein the measures a) and b) comprise providing the first carrier element (14a) and the second carrier element (16) as substantially mutually identical sheet formed parts,
c) arranging the first carrier element (14a) in such a way that the first connection section (26a) and the second connection section (28a) are offset to one another in a assembling movement direction (Z),
d) arranging the second carrier element (16a) in such a way that the third connection section (30a) and the fourth connection section (32a) are offset to one another in the assembling movement direction (Z),
e) moving the first carrier element (14a) and the second carrier element (16a) towards each other in the assembling movement direction (Z) in such a way that the first connection section (26a) contacts the third connection section (30a) and that the second connection section (28a) contacts the fourth connection section (32a).

2. Method according to claim 1,
**characterized in that** when carrying out measure b) the first connection section (26a) contacts the third connection section (30) and the second connection section (28a) contacts the fourth connection section (32a) substantially simultaneously.

3. Method according to claim 1 or 2,
comprising prior to measure e) a measure f) for positioning at least one exhaust gas treatment element (34a) surrounded by at least one layer of fiber material (36a) in the first carrier element (14) or the second carrier element (16a),
or/and
comprising after measure e) a measure g) for connecting the first connection section (26a) to the third connection section (30a) and the second connection section (28a) to the fourth connection section (32a), preferably by welding.

## Revendications

1. Procédé pour fabriquer un arrangement de traitement de gaz d'échappement, en particulier pour un trajet de flux d'un moteur à combustion, où l'arrangement de traitement de gaz d'échappement (10a) comprend un corps de support (12a) tubulaire formé avec un premier élément de support (14a) et un deuxième élément de support (16a), s'étendant le long d'un axe longitudinal de support (L), avec un contour circonférentiel circulaire avec une première région terminale axiale (18a) et une deuxième région axiale terminale (20a), et au moins un élément de traitement de gaz d'échappement (34a) supporté dans le corps de support (12a) tubulaire avec un positionnement intermédiaire d'au moins une couche de matériau de fibres (36a) comprenant les mesures suivantes :
a) prévoir un premier élément de support (14a) comme demi-coque avec une première section de connexion (26a) s'étendant radialement vers l'extérieur et une deuxième section de connexion (28a) s'étendant radialement vers l'extérieur de sorte que la première section de connexion (26a) et la deuxième section de connexion (28a) s'étendent essentiellement de manière parallèle à l'axe longitudinal de support (L) de la première région terminale axiale (18a) à la deuxième région axiale terminale (20a),
b) prévoir le deuxième élément de support (16a) comme demi-coque avec une troisième section de connexion (30a) s'étendant radialement vers l'extérieur et une quatrième section de connexion (32a) s'étendant radialement vers l'extérieur de sorte que la troisième section de connexion (30a) et la quatrième section de connexion (32a) s'étendent essentiellement de manière parallèle à l'axe longitudinal de support (L) de la première région terminale axiale (18a) à la deuxième région axiale terminale (20),
où les mesures a) et b) comprennent prévoir le premier élément de support (14a) et le deuxième élément de support (16) en tant que pièces de formage en tôle essentiellement identiques,
c) arranger le premier élément de support (14a) de sorte que la première section de connexion (26a) et la deuxième section de connexion (28a) sont situées de manière décalée dans un sens de mouvement de rapprochement (Z),
d) arranger le deuxième élément de support (16a) de sorte que la troisième section de connexion (30a) et la quatrième section de connexion (32a) sont situées de manière décalée dans le sens de mouvement de rapprochement (Z),
e) rapprocher le premier élément de support (14a) et le deuxième élément de support (16a) dans le sens de mouvement de rapprochement (Z) de sorte que la première section de connexion (26a) entre en contact avec la troisième section de connexion (30a) et que la deuxième section de connexion (28a) entre en contact avec la quatrième section de connexion (32a).

2. Procédé selon la revendication 1,
**caractérisé en ce que** lors de la réalisation de la mesure b) la première section de connexion (26a) entre en contact avec la troisième section de connexion (30) et que la deuxième section de connexion (28a) entre en contact avec la quatrième section de connexion (32a) essentiellement en même temps.

3. Procédé selon les revendications 1 ou 2,
comprenant une mesure f) avant la mesure e) pour positionner au moins un élément de traitement de gaz d'échappement (34a) entouré par au moins une couche de matériau de fibres (36a) dans le premier élément de support (14) ou dans le deuxième élément de support (16a),
ou/et
comprenant une mesure g) après la mesure e) pour relier la première section de connexion (26a) avec la troisième section de connexion (30a) et la deuxième section de connexion (28a) avec la quatrième section de connexion (32a), de préférence par soudage.
